# EUROPÄISCHE PATENTSCHRIFT

(11) **EP 1 720 786 B1**
(45) Veröffentlichungstag und Bekanntmachung des Hinweises auf die Patenterteilung: **02.04.2008**
(21) Anmeldenummer: 05716793.4
(22) Anmeldetag: 24.02.2005
(51) Int. Cl.: B65H 45/18, B65H 9/14

(54) **LÄNGSFALZAPPARAT MIT EINEM BREMSWEG**
LONGITUDINAL FOLDING DEVICE PROVIDED WITH A BRAKING DISTANCE
APPAREIL DE PLIAGE LONGITUDINAL POURVU D'UNE LONGUEUR DE FREINAGE

(30) Priorität: 01.03.2004 DE 102004009863; 01.03.2004 DE 102004009864; 01.04.2004 DE 102004015963
(43) Veröffentlichungstag der Anmeldung: 15.11.2006
(73) Patentinhaber: Koenig & Bauer AG, 97080 Würzburg (DE)
(72) Erfinder: POTZKAI, Thomas, 67229 Gerolsheim (DE); RATZ, Holger, 67227 Frankenthal (DE)
(74) Vertreter: Stiel, Jürgen
(86) Internationale Anmeldenummer: PCT/EP2005/050796
(87) Internationale Veröffentlichungsnummer: WO 2005/082757

(56) Entgegenhaltungen:
- EP-A- 0 639 523
- GB-A- 1 326 891
- US-A- 4 549 728
- US-A- 5 374 053
- PATENT ABSTRACTS OF JAPAN Bd. 1018, Nr. 044 (M-1547), 24. Januar 1994 (1994-01-24) & JP 05 270731 A (DAINIPPON INK & CHEM INC), 19. Oktober 1993 (1993-10-19)
- PATENT ABSTRACTS OF JAPAN Bd. 1998, Nr. 04, 31. März 1998 (1998-03-31) -& JP 09 315623 A (MITSUBISHI HEAVY IND LTD), 9. Dezember 1997 (1997-12-09)

## Beschreibung

Die Erfindung betrifft einen Längsfalzapparat mit einem Bremsweg gemäß dem Oberbegriff des Anspruchs 1.

Solche Längsfalzapparate werden in der Druckindustrie vor allem in der Endfertigung von Druckerzeugnissen eingesetzt, wobei die Druckerzeugnisse vom Falzmesser in den Falzspalt gedrückt und in diesem längs gefalzt werden. Weil die Einlaufrichtung der Druckerzeugnisse in den Längsfalzapparat quer zu ihrer anschließenden Bewegung durch den Falzspalt ist, müssen sie vor dem Durchgang durch den Falzspalt abgebremst werden. Zu diesem Zweck sind in bekannten Längsfalzapparaten Bremsbürsten, welche die einlaufenden Druckerzeugnisse mittels Reibung allmählich abbremsen, sowie ortsfeste Anschläge bekannt, gegen welche die Druckprodukte anstoßen und dadurch abrupt abgebremst werden. Um eine Beschädigung der Druckprodukte am Anschlag zu vermeiden, muss ihre Geschwindigkeit durch die Bürsten auf einen niedrigen Wert verringert werden, doch darf dieser Wert keinesfalls Null sein, denn dann erreichen die Druckprodukte den Anschlag nicht und es kommt zum Stau. Das Ausmaß der Verlangsamung durch die Bürsten ist bestimmt durch die Reibkraft, die sie auf die Druckprodukte ausüben, und damit letztlich durch ihre Stellung. Wenn bei gleichbleibender Stellung der Bürsten Druckprodukte unterschiedlicher Dicke gefalzt werden sollen, so nimmt die Reibung mit der Dicke der Produkte stark zu, so dass ein dickes Produkt eventuell zwischen den Bürsten stecken bleibt und den Anschlag nicht erreicht, während ein dünnes mit so hoher Geschwindigkeit auf den Anschlag prallt, dass es dabei beschädigt wird. Die Stellung der Bürsten muss also an die Dicke der Druckprodukte angepasst werden.

Die Reibung zwischen Druckprodukten und Bürsten hängt auch von der Oberflächenbeschaffenheit der Druckprodukte ab. Produkte aus einem glatten Papier können zu schnell auf den Anschlag treffen, während gleich dicke und gleich schwere Produkte aus einem rauen Papier den Anschlag möglicherweise nicht erreichen.

Ein weiteres Problem ergibt sich aus der Tatsache, dass die an den Bürsten dissipierte kinetische Energie der Druckprodukte gegeben ist durch das Produkt von Reibkraft und Länge des Bremsweges. Sie ist unabhängig von der Eingangsgeschwindigkeit der Druckprodukte. Änderungen dieser Eingangsgeschwindigkeit, egal ob gewollt oder ungewollt, schlagen daher sehr stark auf die Auftreffgeschwindigkeit der Druckprodukte am Anschlag durch.

Die Stellung der Bürsten muss also praktisch bei jedem Druckauftrag angepasst werden, um ein ordnungsgemäßes Funktionieren des Längsfalzapparats zu gewährleisten. Aufgrund der Vielfalt der Einflussparameter kann die Anpassung oft nur empirisch erfolgen, was mit hohem Aufwand an Zeit und Kosten verbunden ist.

Ein weiteres grundsätzliches Problem, das mit hohen Eingangsgeschwindigkeiten der Druckerzeugnisse selbst dann auftritt, wenn diese so weit abgebremst werden, dass eine Beschädigung beim Anschlagen an den Anschlag ausbleibt, ergibt sich daraus, dass die Druckerzeugnisse ihre Lage und Ausrichtung während des Abbremsvorganges ändern. In vielen Fällen nimmt ein Druckerzeugnis nach dem Abbremsen eine verdrehte Stellung im Längsfalzapparat ein, in der die Vorderkante des Druckerzeugnisses nicht mehr senkrecht auf dem Falzspalt steht. Beim nachfolgenden Falzen, bei dem das Druckerzeugnis vom Falzmesser in den Falzspalt gedrückt wird, wird das Druckerzeugnis daher nicht wie gewünscht mittig quer gefalzt, sondern weist eine schräge Falzung auf.

Die GB 1 326 891 offenbart einen Längsfalzapparat mit umlaufenden Bändern, die mit Anschlägen versehen sind, um ein zu falzendes Produkt abzubremsen.

Der Erfindung liegt die Aufgabe zugrunde, einen Längsfalzapparat mit einem Bremsweg zu schaffen.

Die Aufgabe wird erfindungsgemäß durch die Merkmale des Anspruchs 1 gelöst.

Die mit der Erfindung erzielbaren Vorteile bestehen insbesondere darin, dass beim Längsfalzapparat wird durch den bewegbaren Anschlag ein sanftes Abbremsen der Produkte, z. B. Druckerzeugnisse erreicht wird, weil die kinetische Energie, mit der die Produkte an den laufenden Anschlag stoßen, gegenüber der kinetischen Energie, die beim Stoß gegen einen ortsfesten Anschlag frei gesetzt wird, vermindert ist. Wird der Unterschied zwischen der Eingangsgeschwindigkeit der Produkte und der Geschwindigkeit des laufenden Anschlages ausreichend klein gewählt, können die genannten ungewollten Auswirkungen in Folge einer freigesetzten kinetischen Energie sogar gänzlich vermieden werden. Dabei können mit dem bewegbaren Anschlag auch sehr hohe Eingangsgeschwindigkeiten der Produkte aufgefangen und die Produkte sanft abgebremst werden. Mit dem bewegbaren Anschlag ist eine von Masse, Dicke und Oberflächenbeschaffenheit der einlaufenden Produkte unabhängige Bremswirkung erzielbar, so dass unterschiedliche Produkte verarbeitet werden können, ohne dass der Längsfalzapparat vorher an diese angepasst werden müsste.

Ganz besonders bevorzugt umfasst der Längsfalzapparat eine Steuereinheit, welche eine Reduktion der Geschwindigkeit des Anschlags auf den Bremsweg steuert. Mit der Steuereinheit ist ein gezieltes Abbremsen der einlaufenden Produkte derart möglich, dass sie an einer vorgegebenen bestimmten Position zum Stillstand gelangen und dabei für den nachfolgenden Falzvorgang optimal ausgerichtet sind, oder dass sie auf einen zweiten, ortsfesten Anschlag, der die gewünschte Position der Produkte für den nachfolgenden Falzvorgang festlegt, mit einer niedrigen Geschwindigkeit auftreffen, bei der keine Beschädigung der Produkte durch das Auftreffen zu erwarten ist.

Insbesondere wenn die Steuereinheit über einen Eingang für ein für die Eingangsgeschwindigkeit der Produkte repräsentatives Signal verfügt, lässt sich über die Steuereinheit die Geschwindigkeit des Anschlags an wechselnde Eingangsgeschwindigkeiten der Produkte bequem anpassen.

Vorteilhafterweise ist ein Sensor zur Erfassung einlaufender Produkte dem Bremsweg vorgelagert und an die Steuereinheit gekoppelt, so dass die Steuereinheit die Bewegung des bewegbaren Anschlags so synchronisieren kann, dass ein erfasstes einlaufendes Produkt am Beginn des Bremsweges auf den mit ungefähr der Eingangsgeschwindigkeit bewegten Anschlag trifft. Die Geschwindigkeit des Anschlags zu Beginn des Bremsweges darf kleiner als die Eingangsgeschwindigkeit sein, solange die Differenz zwischen den Geschwindigkeiten nicht so groß ist, dass eine Beschädigung des Produkts möglich erscheint. Sie kann auch geringfügig größer sein; in diesem Fall kommt es erst an späterer Stelle auf dem Bremsweg, wenn der Anschlag langsamer als das Produkt geworden ist, zum Kontakt zwischen beiden.

Der Anschlag ist in einer vorteilhaften Ausführung auf einem laufenden Endlosband angeordnet, das einen dem Bremsweg parallelen Abschnitt aufweist. Mit Hilfe des Endlosbandes kann der Anschlag in einer kontinuierlichen Bewegung, ohne Umkehr der Antriebsrichtung, vom Ende des Bremsweges zurück zu dessen Beginn befördert werden, um dort das nächstfolgende Produkt auffangen zu können. Dabei kann das Endlosband entweder über einem den Falzspalt aufweisenden Falztisch als nachrüstbares Modul des Längsfalzapparates vorgesehen sein, oder aber das Endlosband ist als fest in den Längsfalzapparat integriertes Modul unter dem Falztisch angeordnet. In einer bevorzugten Ausführung handelt es sich bei dem Endlosband um einen Zahnriemen, auf dem der Anschlag aufgeschweißt ist.

Der Anschlag ist in einer zweiten vorteilhaften Ausführung als umlaufender Nocken ausgebildet, dessen Bewegungsrichtung zumindest auf einem Wegabschnitt einen Bremsweg des Produktes kreuzt. Mithilfe eines auf einem rotierbaren Körper, z. B. einer Scheibe, einer Walze oder einem Exzenter, angeordneten umlaufenden Nockens kann der Anschlag in einer kontinuierlichen Bewegung, ohne Umkehr der Antriebsrichtung, von einem Ende des Bremsweges - d. h. ein Außerkontakttreten mit dem Produkt - zurück zu dessen Beginn - d. h. ein Inkontakttreten - befördert werden, um dort das nächstfolgende Produkt auffangen zu können. Dabei kann der rotierbare Körper entweder über einem den Falzspalt aufweisenden Falztisch als nachrüstbares Modul des Längsfalzapparates vorgesehen sein, oder aber der den Nocken aufweisende rotierbare Körper ist als fest in den Längsfalzapparat integriertes Modul unter dem Falztisch angeordnet. In einer bevorzugten Ausführung handelt es sich bei dem Körper um mehrere axial nebeneinander angeordnete, auf ihrem Umfang jeweils mindestens einen Nocken aufweisende Scheiben.

Vorteilhafterweise ist beiderseits des Falzspaltes wenigstens ein Endlosband angeordnet, die jeweils synchron bewegte Anschläge tragen. Bevorzugt werden dabei je zwei Endlosbänder pro Seite des Falzspaltes. Somit ist ein ordnungsgemäßes Ausrichten des abgebremsten Produktes sichergestellt und ein ungewolltes Verdrehen des Produktes bezüglich dem Falzspalt wird zusätzlich erschwert.

Zum Antreiben der Endlosbänder kann beiderseits des Falzspaltes wenigstens ein Motor vorgesehen sein. Bei diesem Motor handelt es sich um einen Elektromotor. Es ist aber auch eine Ausführung möglich, bei der ein einziger Motor mittels einer durchgehenden Welle die Endlosbänder auf beiden Seiten des Falzspaltes antreibt.

Bevorzugt ist eine Geschwindigkeit des Anschlags zu Beginn des Bremsweges von mindestens 90 % der Eingangsgeschwindigkeit der Produkte, weil dann zwischen der Geschwindigkeit des Anschlags und der Eingangsgeschwindigkeit eine genügend kleine Differenz besteht, so dass beim Anstoßen der Produkte an den Anschlag nur wenig kinetische Energie freigesetzt wird.

Es kann vorteilhaft sein, neben dem bewegbaren Anschlag auch Bremsbürsten im Längsfalzapparat vorzusehen, mit denen sich die Abbremsung der Produkte weiter abmildern lässt.

Ein Ausführungsbeispiel ist in den Zeichnungen dargestellt und wird im Folgenden näher beschrieben.

Es zeigen:
- Fig. 1: einen Längsfalzapparat in Seitenansicht;
- Fig. 2: den Längsfalzapparat in Draufsicht;
- Fig. 3: den Vorgang des Abbremsens eines Druckerzeugnisses a) bis d) in einer ersten Ausführung;
- Fig. 4: ein Geschwindigkeits-Zeit-Diagramm für ein Druckerzeugnis in einer ersten Betriebsweise des Längsfalzapparates in einer ersten Ausführung;
- Fig. 5: ein Geschwindigkeits-Zeit-Diagramm für ein Druckerzeugnis in einer zweiten Betriebsweise des Längsfalzapparates in einer ersten Ausführung;
- Fig. 6: einen weiteren Längsfalzapparat in Seitenansicht;
- Fig. 7: den Längsfalzapparat aus Fig. 6 in Draufsicht;
- Fig. 8: einen Längsfalzapparat in Seitenansicht;
- Fig. 9: den Längsfalzapparat in Draufsicht;
- Fig. 10: den Vorgang des Abbremsens eines Druckerzeugnisses a) bis d) in einer zweiten Ausführung;
- Fig. 11: ein Geschwindigkeits-Zeit-Diagramm für ein Druckerzeugnis in einer ersten Betriebsweise des Längsfalzapparates in einer zweiten Ausführung;
- Fig. 12: ein Geschwindigkeits-Zeit-Diagramm für ein Druckerzeugnis in einer zweiten Betriebsweise des Längsfalzapparates in einer zweiten Ausführung;
- Fig. 13: eine perspektivische Darstellung einer Bremsvorrichtung mit bewegbaren Anschlag gemäß zweiter Ausführung;
- Fig. 14: eine perspektivische Darstellung einer Bremsvorrichtung mit Falztisch und Gestell gemäß zweiter Ausführung des Anschlages.

Die Fig. 1 und 2 zeigen einen Längsfalzapparat 01, insbesondere in einer Rollenrotationsdruckmaschine, einmal aus seitlicher Sicht (Fig. 1) und einmal in Draufsicht (Fig. 2). Vorzugsweise ist beim Längsfalzapparat 01 mindestens eine Querfalzeinrichtung (z. B. mit einem Falzmesserzylinder und einem Falzklappenzylinder) und/oder mindestens ein Längsfalztrichter vorgeordnet. Der Längsfalzapparat 01 umfasst einen Falztisch 04, in dem ein länglicher Falzspalt 06 vorgesehen ist. Unter dem Falztisch 04 ist auf Höhe des Falzspaltes 06 ein Paar aneinander angestellter Falzwalzen 07, von denen in Fig. 1 nur eine sichtbar und die andere verdeckt ist, derart angeordnet, dass sie einen parallel zum Falzspalt 06 orientierten und direkt unterhalb von diesem befindlichen Spalt bilden. Auf dem Falztisch 04 sind schwenkbare Falzhebel 21 vorgesehen, die ein ebenfalls parallel zum Falzspalt 06 orientiertes Falzmesser 03 oberhalb des Falzspaltes 06 halten. Mit Verschwenken der Falzhebel 21 kann das Falzmesser 03 in den Falzspalt 06 eindringen. In einem Endbereich des Falzspaltes 06 ist ein länglicher Anschlag 08 quer zum Falzspalt 06 auf dem Falztisch 04 angeordnet. Am Anschlag 08 sind der Oberseite des Falztisches 04 zugewandte Bremsbürsten 09 befestigt. Beiderseits des Falzspaltes 06 läuft jeweils ein dem Falzspalt 06 paralleler Zahnriemen 12 als Endlosband 12 über zwei drehbar gelagerte Zahnräder 11, z. B. Riemenscheiben. Auf den Zahnriemen 12 sind jeweils zwei Anschläge 13; 14, z. B. Nocken 13; 14 aufgeschweißt, wobei ausgehend von einem beliebigen der Nocken 13; 14 ein Abstand zwischen den Nocken 13; 14 entlang der Länge des Zahnriemens 12 jeweils gleich groß ist. Zwei der Zahnräder 11, die sich auf verschiedenen Seiten des Falzspaltes 06 befinden, sind über eine durchgängige Welle 17 miteinander und mit einem winkellagegeregelten Elektromotor 16 verbunden und synchron angetrieben. Sie können in einer Variante aber auch mechanisch nicht miteinander gekoppelt (entsprechend Fig. 9) durch zwei Motoren 16 angetrieben sein. Vorzugsweise wird das Falzmesser 03 von einem eigenen Motor, z. B. einem winkellagegeregelten Elektromotor angetrieben. Dieser Motor treibt z. B. ausschließlich das Falzmesser 03 an und/oder ist z. B. mit dem Motor 16 der Anschläge 13; 14 synchronisiert (z. B. bezüglich der Winkellage). Ein Bremsweg 24 für Druckerzeugnisse 02 ist einerseits durch die Oberseite des Falztisches 04, andererseits durch einen dieser Oberfläche zugewandten Strang der zwei Zahnriemen 12 begrenzt. Der Abstand zwischen der Oberfläche des Falztisches 04 und den Strängen der zwei Zahnriemen 12 ist geringfügig kleiner als die Höhe der Nocken 13, 14. Als Variante ist es möglich, die Zahnriemen 12 unter dem Falztisch 04 zu führen, so dass die Nocken 13; 14 von unten nach oben durch den Falztisch 04 ragen. Der Motor 16 wird von einer Steuereinheit 19 angesteuert, die ferner mit einem Sensor 18 verbunden ist. Der Sensor 18 ist zur Erfassung von mit einer Eingangsgeschwindigkeit v₀ (Fig. 5 und 6) in den von den Zahnriemen 12 und dem Falztisch 04 begrenzten Bremsweg 24 einlaufenden Produkte 02, z. B. Druckerzeugnissen 02 dem Bremsweg 24 eingangsseitig vorgelagert. Die Steuereinheit 19 verfügt ferner über einen Eingang für ein Signal, das die Geschwindigkeit v spezifiziert, mit der Druckerzeugnisse 02 in den Bremsweg 24 eintreten. Dieses Signal kann z. B. von einem Bahngeschwindigkeitssignal einer die Druckerzeugnisse 02 liefernden Rollendruckmaschine abgeleitet bzw. vom Leitstand einer solchen Maschine bereitgestellt sein. Es ist aber auch möglich, die Geschwindigkeit v jedes einzelnen eintreffenden Druckerzeugnisses 02, z. B. mit Hilfe von zwei nacheinander von dem Druckerzeugnis passierten Sensoren 18, zu erfassen und dem Eingang der Steuereinheit 19 zuzuführen.

In den Fig. 3 a) bis 3 d) ist der Vorgang des Abbremsens des einlaufenden Druckerzeugnisses 02 gezeigt, wobei der Übersichtlichkeit halber auf eine Darstellung des Falzmessers 03 und der Falzwalzen 07 verzichtet wurde. Das mit einer Eingangsgeschwindigkeit v₀ in den Längsfalzapparat 01 einlaufende Druckerzeugnis 02 wird in Fig. 3 a) vom Sensor 18 erfasst. Anhand des am Eingang der Steuereinheit 19 anliegenden Geschwindigkeitssignals synchronisiert die Steuereinheit 19 die Bewegung der Zahnriemen 12 mit der des Druckerzeugnisses 02 so, dass das Druckerzeugnis 02 am Eingang des Bremswegs 24 auf einen Nocken 13 oder 14, in Fig. 3 b) den Nocken 14, trifft, der sich zu diesem Zeitpunkt geringfügig langsamer als das Druckerzeugnis 02 bewegt und dieses so abbremst, ohne es zu beschädigen. Während des Durchgangs des Nockens 14 durch den Bremsweg 24 in Fig. 3 b) verlangsamt die Steuereinheit 19 kontinuierlich die Zahnriemen 12, bis das Druckerzeugnis 02 die Bremsbürsten 09 erreicht und von diesen weiter abgebremst wird und schließlich mit einer Geschwindigkeit v gegen den Anschlag 08 stößt, bei der es nicht durch den Aufprall beschädigt wird. Die Fig. 3 c) zeigt die Situation kurz vor dem Anstoßen des Druckerzeugnisses 02 an den Anschlag 08, die Fig. 3 d) die Situation kurz nach dem Anstoßen des Druckerzeugnisses 02 an den Anschlag 08. Da das Druckerzeugnis 02 in Fig. 3 c) von den Bremsbürsten 09 verlangsamt wird, haben sich die Nocken 14 vom Druckerzeugnis 02 gelöst. Gleichzeitig wird der Zahnriemen 12 wieder beschleunigt, so dass sich die zweiten Nocken 13 rechtzeitig zum Eintreffen eines nachfolgenden Druckerzeugnisses 02 am Eingang des Bremswegs 24 befinden und eine zum Abbremsen dieses Druckerzeugnisses 02 geeignete Geschwindigkeit v haben.

Bei einer vereinfachten Ausgestaltung des Längsfalzapparats 01 können die Bremsbürsten 09 entfallen. In diesem Fall müssen allerdings die Nocken 13; 14 beim Passieren des Anschlags 08 auf eine niedrigere Geschwindigkeit v abgebremst werden als wenn die Bremsbürsten 09 vorhanden sind, um eine Beschädigung der Druckerzeugnisse 02 am Anschlag 08 und ein Zurückprallen zu verhindern. Es ist daher ein leistungsstärkerer Motor 16 nötig.

Im nachfolgenden Falzschritt wird das nunmehr stillstehende Druckerzeugnis 02 vom Falzmesser 03 auf bekannte Weise durch den Falzspalt 06 in den Spalt zwischen den beiden Falzwalzen 07 gedrückt und dadurch längs gefaltet. Dabei handelt es sich um einen allgemein bekannten Vorgang, so dass an dieser Stelle nicht näher auf ihn eingegangen werden soll.

Die Fig. 4 zeigt exemplarisch die zeitliche Entwicklung (t) der Geschwindigkeit v eines Druckerzeugnisses 02 beim Durchgang durch den Bremsweg 24.

Das Druckerzeugnis 02 läuft mit einer Eingangsgeschwindigkeit v₀ in den Längsfalzapparat 01 ein. Die Nocken 14 bzw. 13 laufen dem Druckerzeugnis 02 mit einer Geschwindigkeit v₁ voraus, die vorzugsweise kleiner 95%, insbesondere 90 % der Eingangsgeschwindigkeit v₀ beträgt. Beim Stoß des Druckerzeugnisses 02 an die Nocken 14 bzw. 13 zum Zeitpunkt t₀ beträgt die Relativgeschwindigkeit zwischen dem Druckerzeugnis 02 und den Nocken 14 bzw. 13 also ein zehntel der Eingangsgeschwindigkeit v₀. Weil die Relativgeschwindigkeit quadratisch in die kinetische Energie eingeht bedeutet dies, dass beim Stoß des Druckerzeugnisses 02 an die Nocken 14 bzw. 13 zum Zeitpunkt t₀ nur ein hundertstel derjenigen kinetischen Energie freigesetzt wird, die bei einem Stoß des Druckerzeugnisses 02 mit der ungebremsten Eingangsgeschwindigkeit v₀ gegen den Anschlag 08 freigesetzt werden würde.

Zwischen dem Zeitpunkt t₀ und dem Zeitpunkt t₁, an dem das Druckerzeugnis 02 in den Wirkungsbereich der Bremsbürsten 09 gelangt, wird die Geschwindigkeit der Nocken 14 von der Steuereinheit 19 kontinuierlich reduziert. Im Geschwindigkeits-Zeit-Diagramm ergibt sich zwischen diesen Zeiten für die Geschwindigkeit eine fallende Gerade. Ab dem Zeitpunkt t₁ wird das Druckerzeugnis 02 von den Bremsbürsten 09 zusätzlich abgebremst, so dass die Gerade zwischen den Zeitpunkten t₁ und t₂ eine Krümmung aufweist. Wenn das Druckerzeugnis 02 zum Zeitpunkt t₂ schließlich an den Anschlag 08 anstößt, wobei es vollständig abgebremst wird, hat es die im Vergleich zur Eingangsgeschwindigkeit v₀ sehr geringe Geschwindigkeit v₂. Somit fällt der Stoß des Druckerzeugnisses 02 an den Anschlag 08 sehr sanft aus, und es wird kaum kinetische Energie freigesetzt. Ab dem Zeitpunkt t₁, wenn der Kontakt zwischen dem Druckerzeugnis 02 und den Nocken 14 verloren geht, kann die Steuereinheit 19 den Zahnriemen 12 wieder beschleunigen, um die Nocken 13 bzw. 14 mit dem nachfolgenden Druckerzeugnis 02 zu synchronisieren.

Fig. 5 zeigt die Entwicklung der Geschwindigkeit v eines Druckerzeugnisses 02 beim Durchgang durch den Bremsweg 24 bei einer weiteren vereinfachten Ausgestaltung des Längsfalzapparates 01. Das Druckerzeugnis 02 läuft hier ebenfalls mit der Eingangsgeschwindigkeit v₀ in den Längsfalzapparat 01 ein. Diesmal laufen die Nocken 14 bzw. 13 dem Druckerzeugnis 02 mit einer im Vergleich zur Geschwindigkeit v₁ verringerten Geschwindigkeit v₃ voraus. Zum Zeitpunkt t₀ hat das Druckerzeugnis 02 die Nocken 14 bzw. 13 eingeholt und stößt an diese an, wobei sich seine Geschwindigkeit v von v₀ auf v₃, die Geschwindigkeit der Nocken 14 bzw. 13, reduziert. Zwischen dem Zeitpunkt t₀ und dem Zeitpunkt t₁, an dem das Druckerzeugnis 02 in den Wirkungsbereich der Bremsbürsten 09 gelangt, bleibt die Geschwindigkeit v₃ der Nocken 14 bzw. 13 und somit die Geschwindigkeit v des Druckerzeugnisses 02 konstant. Von den Bremsbürsten 09 wird das Druckerzeugnis 02 weiter abgebremst, was sich in einer Krümmung des bis dahin geraden Graphen bemerkbar macht, während die Nocken 14 bzw. 13 ihre Geschwindigkeit v₃ beibehalten und mit dieser weiterlaufen, wodurch sie sich von dem Druckerzeugnis 02 wieder trennen. Schließlich stößt das Druckerzeugnis 02 zum Zeitpunkt t₂ mit der Geschwindigkeit v₄ gegen den Anschlag 08 und wird vollständig abgebremst.

Sieht man zur einfacheren Abschätzung einmal vom Einfluss der Bremsbürsten 09 auf die Geschwindigkeit v des Druckerzeugnisses 02 ab, indem man annimmt, dass keine Bremsbürsten 09 vorhanden wären, und nimmt man weiter an, dass die Geschwindigkeit v₃ der Nocken 14 halb so groß ist wie die Eingangsgeschwindigkeit v₀ des Druckerzeugnisses 02, so wird beim Stoß des Druckerzeugnisses 02 an die Nocken 14 bzw. 13 und beim Stoß des Druckerzeugnisses 02 an den Anschlag 08 jeweils die gleiche kinetische Energie frei, weil bei beiden Stößen jeweils die gleich große Relativgeschwindigkeit zwischen dem Druckerzeugnis 02 und den Nocken 14 bzw. 13 dem Anschlag 08 vorliegt. Das bedeutet, dass bei beiden Stößen jeweils gerade ein Viertel derjenigen kinetischen Energie frei wird, die freigegeben werden würde, wenn das Druckerzeugnis 02 mit der ungebremsten Eingangsgeschwindigkeit v₀ gegen den ortsfesten Anschlag 08 stoßen würde. Sind Bremsbürsten 09 vorhanden, so kann v₃ > v₀/2 und v₄ > v₀/2 gewählt werden, und beide Stöße werden abgemildert. Dies kann auch auf die Ausführung mit "Scheibe 15" (s. u.) übertragen werden.

Eine alternative Ausführung eines Längsfalzapparats 23 zeigt die Fig. 6 in der Seitenansicht, während Fig. 7 den Längsfalzapparat 23 in der Draufsicht zeigt. Bezüglich Falztisch 04, Falzwalzen 07, Falzhebel 21 und Falzmesser 03 ist der Längsfalzapparat 23 identisch mit dem zuvor beschriebenen Längsfalzapparat 01 der Fig. 1 und 2. Im Unterschied zum Längsfalzapparat 01 sind jedoch beim Längsfalzapparat 23 die Zahnriemen 12 mitsamt Zahnrädern 11, Welle 17 (nicht sichtbar) und Motor 16 unterhalb des Falztisches 04 angeordnet. Der Falztisch 04 weist außer dem Falzspalt 06 beidseitig desselben jeweils einen zusätzlichen parallelen Spalt auf, durch den die Nocken 13, 14 durch den Falztisch 04 hindurchgreifen können. Es wird bei diesem Längsfalzapparat 23 der Bremsweg 24 für die Produkte 22, z. B. Druckerzeugnisse 22 nicht durch die Zahnriemen 12 begrenzt, weil die Zahnriemen 12 unter dem Falztisch 04 angeordnet sind. Gleichwohl stößt das Druckerzeugnis 22 an die Nocken 13; 14 an und wird von diesen entlang des Bremsweges 24 abgebremst, da die Nocken 13; 14 aus dem Falztisch 04 ragen.

Die nachfolgenden Figuren 8 bis 14 zeigen den Längsfalzapparat in einer alternativen, zweiten vorteilhaften Ausführung.

Die Fig. 8 und 9 zeigen die als Längsfalzapparat 01 ausgeführte Bearbeitungsstufe 01 in zweiter Ausführung einmal aus seitlicher Sicht (Fig. 8) und einmal in Draufsicht (Fig. 9). Der Längsfalzapparat 01 umfasst einen Falztisch 04, in dem ein länglicher Falzspalt 06 vorgesehen ist. Unter dem Falztisch 04 ist auf Höhe des Falzspaltes 06 ein Paar aneinander angestellter Falzwalzen 07, von denen in Fig. 8 nur eine sichtbar und die andere verdeckt ist, derart angeordnet, dass sie einen parallel zum Falzspalt 06 orientierten und direkt unterhalb von diesem befindlichen Spalt bilden. Auf dem Falztisch 04 sind schwenkbare Falzhebel 21 vorgesehen, die ein ebenfalls parallel zum Falzspalt 06 orientiertes Falzmesser 03 oberhalb des Falzspaltes 06 halten. Mit Verschwenken der Falzhebel 21 kann das Falzmesser 03 in den Falzspalt 06 eindringen. In einem Endbereich des Falzspaltes 06 ist ein länglicher Anschlag 08 quer zum Falzspalt 06 auf dem Falztisch 04 angeordnet. Am Anschlag 08 sind der Oberseite des Falztisches 04 zugewandte Bremsbürsten 09 befestigt. Das Falzmesser 03 ist - im Gegensatz zu einem rotierenden Messer - bevorzugt in der Art eines bzgl. des Falztisches 04 verschwenkbaren, d. h. relativ zum Falztisch 04 auf- und ab- bewegbaren Messers 03 ausgeführt. Das Messer 03 ist z. B. an Hebeln 43 gelagert, welche ihrerseits bzgl. des Falztisches 04 verschwenkbar um eine Achse 44 (Fig. 14) gelagert sind. In einer anderen Ausführung kann das Messer jedoch auch als exzentrisch an einem kontinuierlich umlaufenden Rotationskörper angeordnet sein. Es kann auch exzentrisch an einem umlaufenden Planetenrad angeordnet sein. In vorteilhafter Ausführung ist ein mechanisch unabhängiger Antrieb (s.u.) vorgesehen.

In einer bevorzugten Ausführung - in Fig. 8 lediglich strichliert angedeutet - ist dem Falzmesser 03 ein eigener, mechanisch von Transport- oder Produktionseinrichtungen unabhängiger Antrieb 05 zugeordnet. Dieser Antrieb 05 kann beispielsweise als Motor 05 ausgeführt sein, welcher über ein Getriebe, z. B. einen Exzenter oder einen Kurbeltrieb, das Falzmesser 03 getaktet zur Lage eines Produktes 02 auf dem Falztisch 04 absenkt bzw. anhebt. Die Steuerung des Antriebes 05 erfolgt beispielsweise durch eine strichliert dargestellte Steuereinrichtung 10, welche entweder über Informationen zur Geschwindigkeit eines das Produkt 02 befördernden Transportsystems oder aber über ein Signal eines dem Falzspalt 06 vorgeordneten, das Produkt 02 detektierenden Sensor (z. B. unten genannter Sensor 18) die Bewegung des Falzmessers 03 mit dem Produktstrom synchronisiert.

Beiderseits des Falzspaltes 06 ist jeweils ein mit seiner Rotationsachse senkrecht zum Falzspalt 06 verlaufender rotierbarer Körper 15, z. B. Scheiben 15, angeordnet. Am Umfang der Scheiben 15 sind jeweils zwei Anschläge 13; 14, z. B. Nocken 13; 14 angeordnet, z. B. aufgeschweißt, wobei ausgehend von einem beliebigen der Nocken 13; 14 ein Abstand zwischen den Nocken 13; 14 entlang der Länge des Zahnriemens 12 jeweils vorzugsweise gleich groß ist. Die beiden Scheiben 15, die sich auf verschiedenen Seiten des Falzspaltes 06 befinden, sind jeweils mit einem Motor 16, z. B. mit einem winkellagegeregelten Elektromotor 16 verbunden und vorzugsweise synchron angetrieben. In nicht dargestellter Variante sind die beiden Scheiben 15 über eine durchgängige Welle 17 miteinander verbunden und durch einen gemeinsamen Motor 16 angetrieben (vgl. oben zu Fig. 2). Ein Bremsweg 24 für Druckerzeugnisse 02 ist einerseits durch die Oberseite des Falztisches 04, andererseits durch eine dieser Oberfläche zugewandte Mantelfläche der zwei Scheiben 15 begrenzt. Der Abstand zwischen der Oberfläche des Falztisches 04 und den Mantelflächen der Scheiben 15 ist kleiner als die Höhe der Nocken 13, 14. Die Motoren 16 werden von einer Steuereinheit 19 bzw. Steuereinrichtung 19 angesteuert, die ferner mit einem Sensor 18 verbunden ist. Der Sensor 18 ist zur Erfassung von mit einer Eingangsgeschwindigkeit v₀ (Fig. 11 und 12) in den von den Zahnriemen 12 und dem Falztisch 04 begrenzten Bremsweg 24 einlaufenden Produkte 02, z. B. Druckerzeugnissen 02 dem Bremsweg 24 eingangsseitig vorgelagert. Die Steuereinheit 19 verfügt ferner über einen Eingang für ein Signal, das die Geschwindigkeit v spezifiziert, mit der Druckerzeugnisse 02 in den Bremsweg 24 eintreten. Dieses Signal kann z. B. von einem Bahngeschwindigkeitssignal einer die Druckerzeugnisse 02 liefernden Rollendruckmaschine abgeleitet bzw. vom Leitstand einer solchen Maschine bereitgestellt sein. Es ist aber auch möglich, die Geschwindigkeit v jedes einzelnen eintreffenden Druckerzeugnisses 02, z. B. mit Hilfe von zwei nacheinander von dem Druckerzeugnis passierten Sensoren 18, zu erfassen und dem Eingang der Steuereinheit 19 zuzuführen.

Die Scheiben 15 können in einer nicht dargestellten Ausführung auf der dem Druckerzeugnis 02 abgewandten Seite des Falztisches 04 angeordnet sein, wobei die Nocken 13; 14 den Falztisch 04 in der Weise durchgreifen müssen, dass sie aus der dem Druckerzeugnis 02 zugewandten Oberfläche zumindest in einem Wegabschnitt als bewegbarer Anschlag für das Druckerzeugnis herausragen.

In den Fig. 10 a) bis 10 d) ist der Vorgang des Abbremsens des einlaufenden Druckerzeugnisses 02 am Beispiel des rotierbaren Körpers 15 gezeigt, wobei der Übersichtlichkeit halber auf eine Darstellung des Falzmessers 03 und der Falzwalzen 07 verzichtet wurde.

Das mit einer Eingangsgeschwindigkeit v₀ in den Längsfalzapparat 01 einlaufende Druckerzeugnis 02 wird in Fig. 10 a) vom Sensor 18 erfasst. Anhand des am Eingang der Steuereinheit 19 anliegenden Signals (Zeitpunkt der Produktdetektion und/oder Geschwindigkeitssignal) synchronisiert die Steuereinheit 19 die Bewegung der Scheiben 15 mit der des Druckerzeugnisses 02 so, dass das Druckerzeugnis 02 am Eingang des Bremswegs 24 auf einen Nocken 13 oder 14, in Fig. 10 b) den Nocken 13, trifft, der sich zu diesem Zeitpunkt geringfügig langsamer als das Druckerzeugnis 02 bewegt und dieses so abbremst, ohne es zu beschädigen. Während des Durchgangs des Nockens 13 durch den Bremsweg 24 in Fig. 10 b) verlangsamt die Steuereinheit 19 in einer ersten Betriebsweise kontinuierlich die Drehbewegung der Scheiben, bis das Druckerzeugnis 02 z. B. die Bremsbürsten 09 erreicht und von diesen weiter abgebremst wird und schließlich mit einer Geschwindigkeit v gegen den Anschlag 08 stößt, bei der es nicht durch den Aufprall beschädigt wird. Für den Fall, dass die Bremsbürsten 09 erst hinter der Stelle angeordnet sind, an welcher das Druckerzeugnis 02 außer Eingriff mit dem Nocken 13 gelangt, bewegt sich das Druckerzeugnis 02 bis zum Aufreffen auf die Bürsten jedoch zunächst noch gleichförmig mit verminderter Geschwindigkeit. Die Fig. 10 c) zeigt die Situation kurz vor dem Anstoßen des Druckerzeugnisses 02 an den Anschlag 08, die Fig. 10 d) die Situation kurz nach dem Anstoßen des Druckerzeugnisses 02 an den Anschlag 08. Sobald Nocken 13 und Druckerzeugnis 02 außer Eingriff sind, kann die Scheibe 15 wieder beschleunigt werden, so dass sich die zweiten Nocken 14 rechtzeitig zum Eintreffen eines nachfolgenden Druckerzeugnisses 02 am Eingang des Bremswegs 24 befinden und eine zum Abbremsen dieses Druckerzeugnisses 02 geeignete Geschwindigkeit v aufweisen.

Bei einer vereinfachten Ausgestaltung des Längsfalzapparats 01 können wieder die Bremsbürsten 09 entfallen (s.o.).

Im nachfolgenden Falzschritt wird wieder das nunmehr stillstehende Druckerzeugnis 02 vom Falzmesser 03 auf bekannte Weise durch den Falzspalt 06 in den Spalt zwischen den beiden Falzwalzen 07 gedrückt und dadurch längs gefaltet. Dabei handelt es sich um einen allgemein bekannten Vorgang, so dass an dieser Stelle nicht näher auf ihn eingegangen werden soll.

Die Fig. 11 zeigt exemplarisch die zeitliche Entwicklung (t) der Geschwindigkeit v eines Druckerzeugnisses 02 beim Durchgang durch den Bremsweg 24.

Das Druckerzeugnis 02 läuft mit einer Eingangsgeschwindigkeit v₀ in den Längsfalzapparat 01 ein. Die Nocken 14 bzw. 13 laufen dem Druckerzeugnis 02 mit einer Geschwindigkeit v₁ voraus, die vorzugsweise kleiner 95%, insbesondere 90 % der Eingangsgeschwindigkeit v₀ beträgt. Beim Stoß des Druckerzeugnisses 02 an die Nocken 14 bzw. 13 zum Zeitpunkt t₀ beträgt die Relativgeschwindigkeit zwischen dem Druckerzeugnis 02 und den Nocken 14 bzw. 13 also ein zehntel der Eingangsgeschwindigkeit v₀. Weil die Relativgeschwindigkeit quadratisch in die kinetische Energie eingeht bedeutet dies, dass beim Stoß des Druckerzeugnisses 02 an die Nocken 14 bzw. 13 zum Zeitpunkt t₀ nur ein hundertstel derjenigen kinetischen Energie freigesetzt wird, die bei einem Stoß des Druckerzeugnisses 02 mit der ungebremsten Eingangsgeschwindigkeit v₀ gegen den Anschlag 08 freigesetzt werden würde.

Zwischen dem Zeitpunkt t₀ und dem Zeitpunkt t₁, an dem das Druckerzeugnis 02 in den Wirkungsbereich der Bremsbürsten 09 gelangt, wird die Geschwindigkeit der Nocken 14 von der Steuereinheit 19 kontinuierlich reduziert. Im Geschwindigkeits-Zeit-Diagramm ergibt sich zwischen diesen Zeiten für die Geschwindigkeit eine fallende Gerade. Die Abbremsung durch die Steuereinheit 19 kann auch einer anderen Kurvenform folgen. Ab dem Zeitpunkt t₁ wird das Druckerzeugnis 02 von den Bremsbürsten 09 zusätzlich abgebremst, so dass die Gerade zwischen den Zeitpunkten t₁ und t₂ eine Krümmung aufweist. Wenn das Druckerzeugnis 02 zum Zeitpunkt t₂ schließlich an den Anschlag 08 anstößt, wobei es vollständig abgebremst wird, hat es die im Vergleich zur Eingangsgeschwindigkeit v₀ sehr geringe Geschwindigkeit v₂. Somit fällt der Stoß des Druckerzeugnisses 02 an den Anschlag 08 sehr sanft aus, und es wird kaum kinetische Energie freigesetzt. Ab dem Zeitpunkt t₁, wenn der Kontakt zwischen dem Druckerzeugnis 02 und den Nocken 14 verloren geht, kann die Steuereinheit 19 den Zahnriemen 12 wieder beschleunigen, um die Nocken 13 bzw. 14 mit dem nachfolgenden Druckerzeugnis 02 zu synchronisieren.

Fig. 12 zeigt die Entwicklung der Geschwindigkeit v eines Druckerzeugnisses 02 beim Durchgang durch den Bremsweg 24 bei einer weiteren vereinfachten Ausgestaltung des Längsfalzapparates 01, wobei die die Nocken 13; 14 tragende Scheibe 15 mit einer gleichförmigen Geschwindigkeit angetrieben wird. Das Druckerzeugnis 02 läuft hier ebenfalls mit der Eingangsgeschwindigkeit v₀ in den Längsfalzapparat 01 ein. Diesmal laufen die Nocken 14 bzw. 13 dem Druckerzeugnis 02 mit einer im Vergleich zur Geschwindigkeit v₁ verringerten Geschwindigkeit v₃ voraus. Zum Zeitpunkt t₀ hat das Druckerzeugnis 02 die Nocken 14 bzw. 13 eingeholt und stößt an diese an, wobei sich seine Geschwindigkeit v von v₀ auf v₃, die Geschwindigkeit der Nocken 14 bzw. 13, reduziert. Zwischen dem Zeitpunkt t₀ und dem Zeitpunkt t₁, an dem das Druckerzeugnis 02 in den Wirkungsbereich der Bremsbürsten 09 gelangt, bleibt die Geschwindigkeit v₃ der Nocken 14 bzw. 13 und somit die Geschwindigkeit v des Druckerzeugnisses 02 annähernd konstant. Dies gilt im Falle der Scheibe 15 jedoch nur für einen Berührungsbereich innerhalb eines kleine Drehwinkel - z. B. kleiner 20°-näherungsweise. Nach dem Scheitelpunkt des Nockens 13, d. h. am Ort der kürzesten Distanz zum Falztisch 04, welcher sich dadurch auszeichnet, dass die den Mittelpunkt der Scheibe 11 mit der Vorderkante des Nockens 13 verbindende Linie senkrecht zur Ebene des Falztisches 04 steht, läuft der Nocken 13 bei konstanter Drehgeschwindigkeit dem abgebremsten Druckerzeugnis 02 in der Ebene des Falztisches 04 leicht davon (ist nicht in Fig. 11 dargestellt).

Von den Bremsbürsten 09 wird das Druckerzeugnis 02 weiter abgebremst, was sich in einer Krümmung des bis dahin geraden Graphen bemerkbar macht, während die Nocken 14 bzw. 13 weiterlaufen, wodurch sie sich von dem Druckerzeugnis 02 wieder trennen. Schließlich stößt das Druckerzeugnis 02 zum Zeitpunkt t₂ mit der Geschwindigkeit v₄ gegen den Anschlag 08 und wird vollständig abgebremst.

In einer vorteilhaften Ausführung mit der Scheibe 15 liegt der Stoßpunkt vor dem Scheitelpunkt des Nockens 13, d. h. vor dem Ort der kürzesten Distanz zum Falztisch 04, welcher sich dadurch auszeichnet, dass die den Mittelpunkt der Scheibe 11 mit der Vorderkante des Nockens 13 verbindende Linie senkrecht zur Ebene des Falztisches 04 steht.

Fig. 13 zeigt eine vorteilhafte Ausführung einer einen bewegbaren Anschlag 13; 14 aufweisenden Bremsvorrichtung 26. Sie weist zu beiden Seiten des Falzspaltes 06 eine Gruppe von mehreren, hier vier, Scheiben 15 auf, welche je einen Nocken 13 auf dem Umfang tragen, und jede Gruppe durch einen Motor 16 angetrieben ist. Grundsätzlich könnte diese Vorrichtung lösbar oder unlösbar mit einem Rahmen 27 oder Gestell 27 bzw. dem Falztisch 04 (Fig. 14) verbunden sein. In vorteilhafter Ausführung ist die Bremsvorrichtung 26 jedoch als Modul 26 ausgeführt, welches derart bewegbar gegenüber dem Gestell 27 angeordnet ist, dass der Raum direkt oberhalb des Falztisches 04 freigebbar ist. Hierzu ist die Bremsvorrichtung verschwenkbar in Bezug auf das Gestell 27 gelagert. Die Bremsvorrichtung weist die Gruppen von Scheiben 15 aufnehmende Träger 29 auf, welche entweder drehbar um eine gestellfeste Achse 28 oder drehfest um eine am Gestell 27 drehbar gelagerte Achse 28 verschwenkbar sind. Das verschwenken kann entweder manuell, oder wie dargestellt mit Antriebsmitteln 31, z. B. durch einen oder mehrere mit Druckmittel beaufschlagbare Zylinder, erfolgen. Hierzu ist beispielsweise der Zylinder gestellfest und das Kolbenende an den Trägern 29 angelenkt oder umgekehrt. Gestellfest schließt hierbei ein, dass die Lagerung der Achse 28 bzw. des Zylinders über weitere, in fester Orientierung zum Gestell 27 bzw. dem Falztisch 04 angeordnete Bauteile verbunden sein kann. Soll nun der Falztisch 04 bzw. das Falzmesser 03 zugänlich gemacht werden, so wird über Betätigung der Antriebsmittel 31 (oder manuell) die Bremsvorrichtung abgeschwenkt. Das Modul 26 - ob bewegbar oder gestellfest angeordnet - ist in besonders einfacher Weise zum Nachrüsten herkömmlicher Längsfalzapparate 01 geeignet.

Der Längsfalzapparat 01 mit unterhalb des Falztisches 04 angeordneten Scheiben 15 bzw. Endlosbändern 12 wird insbesondere dann bevorzugt, wenn die Scheiben 15 bzw. Zahnriemen 12 mitsamt Zahnrädern 11 sowie der Motor 16 / die Motoren 16 fest in diesem eingebaut vorgesehen sind, während der Längsfalzapparat 01 mit oberhalb des Falztisches 04 angeordneten Scheiben 15 bzw. Endlosbändern 12 in der Praxis dann vorgezogen wird, wenn die Zahnriemen 12 mit den Zahnrädern 11 und dem Motor 16 als abnehmbare Module ausgestaltet sein sollen.

### Bezugszeichenliste

- 01: Längsfalzapparat, Bearbeitungsstufe
- 02: Produkt, Druckerzeugnis
- 03: Falzmesser
- 04: Falztisch
- 05: Antrieb, Motor
- 06: Falzspalt
- 07: Falzwalze
- 08: Anschlag
- 09: Bremsbürste
- 10: Steuereinrichtung
- 11: Zahnrad
- 12: Zahnriemen, Endlosband
- 13: Anschlag, Nocke
- 14: Anschlag, Nocke
- 15: Körper, Scheibe
- 16: Motor, Elektromotor
- 17: Welle
- 18: Sensor
- 19: Steuereinheit
- 20: -
- 21: Falzhebel
- 22: Produkt, Druckerzeugnis
- 23: Längsfalzapparat
- 24: Bremsweg
- 25: -
- 26: Bremsvorrichtung, Modul
- 27: Rahmen, Gestell
- 28: Achse
- 29: Träger
- 30: -
- 31: Antriebsmittel
- 32: -
- 33: -
- 34: -
- 35: -
- 36: -
- 37: -
- 38: -
- 39: -
- 40: -
- 41: -
- 42: -
- 43: Hebel
- 44: Achse

- t: Entwicklung, zeitlich
- to: Zeitpunkt
- t₁: Zeitpunkt
- t₂: Zeitpunkt

- v: Geschwindigkeit
- v₀: Eingangsgeschwindigkeit (02)
- v₁: Geschwindigkeit (14; 13)
- v₂: Geschwindigkeit (02)
- v₃: Geschwindigkeit (02)
- v₄: Geschwindigkeit (02)

## Patentansprüche

1. Längsfalzapparat (01; 23) mit einem Bremsweg (24), in dem mit einer Eingangsgeschwindigkeit (v₀) einlaufende, zu falzende Druckerzeugnisse (02; 22) verlangsamt werden und mit einem Falzmesser (03) zum Hineindrücken der Druckerzeugnisse (02; 22) in einen Falzspalt (06), wobei ein Anschlag (13; 14) entlang des Bremsweges (24) der Druckerzeugnisse (02; 22) bewegt ist, **dadurch gekennzeichnet, dass** zum Antreiben des Anschlages (13; 14) wenigstens ein Motor (16) vorgesehen ist, dass der Motor (16) als winkellagegeregelter Elektromotor (16) ausgebildet ist.

2. Längsfalzapparat (01; 23) nach Anspruch 1, **dadurch gekennzeichnet, dass** der Anschlag. (13; 14) mit einer geringeren Geschwindigkeit (v) als der Eingangsgeschwindigkeit (v₀) bewegt ist.

3. Längsfalzapparat (01; 23) nach Anspruch 1, **dadurch gekennzeichnet, dass** der Anschlag (13; 14) auf dem Bremsweg (24) verlangsamend bewegt ist.

4. Längsfalzapparat (01, 23) nach Anspruch 1, 2 oder 3, **gekennzeichnet durch** eine Steuereinheit (19), welche die Geschwindigkeit (v) des Anschlags (13; 14) auf dem Bremsweg (24) steuert.

5. Längsfalzapparat (01; 23) nach Anspruch 4, **dadurch gekennzeichnet, dass** die Steuereinheit (19) einen Eingang für ein für die Eingangsgeschwindigkeit (v₀) repräsentatives Signal aufweist und eingerichtet ist, die Geschwindigkeit (v) des Anschlags (13; 14) anhand dieser Eingangsgeschwindigkeit (v₀) zu steuern.

6. Längsfalzapparat (01; 23) nach Anspruch 4 oder 5, **dadurch gekennzeichnet, dass** die Steuereinheit (19) an einen dem Bremsweg (24) vorgelagerten Sensor (18) zur Erfassung eines sich dem Bremsweg (24) nähernden Druckerzeugnisses (02; 22) angeschlossen ist und eingerichtet ist, den Anschlag (13; 14) mit einer der Einlaufgeschwindigkeit (v₀) im wesentlichen entsprechenden Geschwindigkeit (v) gleichzeitig mit dem Eintreffen des Druckerzeugnisses (02; 22) am Beginn des Bremsweges (24) zu positionieren.

7. Längsfalzapparat (01; 23) nach einem der vorhergehenden Ansprüche, **dadurch gekennzeichnet, dass** der bewegbare Anschlag (13; 14) auf einem laufenden Endlosband (12) angeordnet ist, das einen dem Bremsweg (24) parallelen Abschnitt aufweist.

8. Längsfalzapparat (01; 23) nach Anspruch 7, **dadurch gekennzeichnet, dass** beiderseits des Falzspaltes (06) wenigstens ein Endlosband (12) angeordnet sind.

9. Längsfalzapparat (01; 23) nach Anspruch 1, **dadurch gekennzeichnet, dass** zum Antreiben zweier Anschläge (13; 14) zwei Motoren (16) vorgesehen sind.

10. Längsfalzapparat (01; 23) nach einem der vorhergehenden Ansprüche, **dadurch gekennzeichnet, dass** der bewegbare Anschlag (13; 14) auf einem rotierenden Körper (15) in der Weise angeordnet ist, dass seine Bewegungsrichtung auf einem Wegabschnitt den Bremsweg (24) kreuzt.

11. Längsfalzapparat (01; 23) nach Anspruch 10, **dadurch gekennzeichnet, dass** beiderseits des Falzspaltes (06) wenigstens ein rotierender Körper (15) angeordnet ist.

12. Längsfalzapparat (01; 23) nach Anspruch 8 oder 11, **dadurch gekennzeichnet, dass** zum Antreiben der Endlosbänder (12) bzw. der rotierenden Körper (15) beiderseits des Falzspaltes (06) wenigstens ein Motor (16) vorgesehen ist.

13. Längsfalzapparat (01; 23) nach Anspruch 12, **dadurch gekennzeichnet, dass** zum Antreiben der Endlosbänder (12) bzw. der rotierenden Körper (15) beiderseits des Falzspaltes (06) je ein Motor (16) vorgesehen ist.

14. Längsfalzapparat (01; 23) nach einem der vorhergehenden Ansprüche, **dadurch gekennzeichnet, dass** eine Geschwindigkeit (v) des Anschlags (13; 14) zu Beginn des Bremsweges (24) kleiner als 95% der Eingangsgeschwindigkeit (v₀) der Druckerzeugnisses (02; 22) ist.

15. Längsfalzapparat (01; 23) nach einem der vorhergehenden Ansprüche, **dadurch gekennzeichnet, dass** mindestens eine Bremsbürste (09) angeordnet ist.

16. Längsfalzapparat (01; 23) nach einem der vorhergehenden Ansprüche, **dadurch gekennzeichnet, dass** am Falzspalt (06) ein ortsfester zweiter Anschlag (08) angebracht ist.

17. Längsfalzapparat (01; 23) nach Anspruch 1, **dadurch gekennzeichnet, dass** zum Antreiben des Falzmessers (03) ein Motor angeordnet ist.

18. Längsfalzapparat (01; 23) nach Anspruch 17, **dadurch gekennzeichnet, dass** die beiden Motoren (16) von Anschlag (13; 14) und Falzmesser (03) keine formschlüssige Verbindung aufweisen.

19. Längsfalzapparat (01; 23) nach einem der Ansprüche 9, 12, 13 und 17, **dadurch gekennzeichnet, dass** die beiden Motoren (16) elektrisch synchronisiert sind.

## Claims

1. A longitudinal folder (01; 23) with a braking path (24), in which printed products (02; 22) to be folded and running in at an entry speed (v₀) are retarded, and with a folding blade (03) for pressing the printed products (02; 22) into a folding gap (06), wherein a stop (13; 14) is moved along the braking path (24) of the printed products (02; 22), **characterized in that** at least one motor (16) is provided in order to drive the stop (13; 14), and the motor (16) is constructed in the form of an electric motor (16) regulated with respect to its angular position.

2. A longitudinal folder (01; 23) according to Claim 1, **characterized in that** the stop (13; 14) is moved at a speed (v) lower than the entry speed (v₀).

3. A longitudinal folder (01; 23) according to Claim 1, **characterized in that** the stop (13; 14) is moved in a retarding manner on the braking path (24).

4. A longitudinal folder (01; 23) according to Claim 1, 2 or 3, **characterized by** a control unit (19) which controls the speed (v) of the stop (13; 14) on the braking path (24).

5. A longitudinal folder (01; 23) according to Claim 4, **characterized in that** the control unit (19) has an input for a signal representative of the entry speed (v₀) and is set up in order to control the speed (v) of the stop (13; 14) with reference to the said entry speed (v₀).

6. A longitudinal folder (01; 23) according to Claim 4 or 5, **characterized in that** the control unit (19) is attached to a sensor (18) arranged upstream of the braking path (24) in order to detect a printed product (02; 22) approaching the braking path (24) and is set up in order to position the stop (13; 14) at a speed (v) substantially corresponding to the entry speed (V₀), at the same time as encountering the printed product (02; 22) at the start of the braking path (24).

7. A longitudinal folder (01; 23) according to any one of the preceding Claims, **characterized in that** the movable stop (13; 14) is arranged on a running endless belt (12), which has a portion parallel to the braking path (24).

8. A longitudinal folder (01; 23) according to Claim 7, **characterized in that** at least one endless belt (12) is arranged on both sides of the folding gap (06).

9. A longitudinal folder (01; 23) according to Claim 1, **characterized in that** two motors (16) are provided in order to drive two stops (13; 14).

10. A longitudinal folder (01; 23) according to any one of the preceding Claims, **characterized in that** the movable stop (13; 14) is arranged on a rotating body (15) in such a way that its direction of movement on one path portion crosses the braking path (24).

11. A longitudinal folder (01; 23) according to Claim 10, **characterized in that** at least one rotating body (15) is arranged on both sides of the folding gap (06).

12. A longitudinal folder (01; 23) according to Claim 8 or 11, **characterized in that** at least one motor (16) is provided on both sides of the folding gap (06) in order to drive the endless belts (12) or the rotating bodies (15) respectively.

13. A longitudinal folder (01; 23) according to Claim 12, **characterized in that** one motor (16) is provided in each case on both sides of the folding gap (06) in order to drive the endless belts (12) or the rotating bodies (15) respectively.

14. A longitudinal folder (01; 23) according to any one of the preceding Claims, **characterized in that** a speed (v) of the stop (13; 14) at the start of the braking path (24) is lower than 95% of the entry speed (v₀) of the printed product (02; 22).

15. A longitudinal folder (01; 23) according to any one of the preceding Claims, **characterized in that** at least one slow-down brush (09) is provided.

16. A longitudinal folder (01; 23) according to any one of the preceding Claims, **characterized in that** a stationary second stop (08) is attached to the folding gap (06).

17. A longitudinal folder (01; 23) according to Claim 1, **characterized in that** a motor is provided in order to drive the folding blade (03).

18. A longitudinal folder (01; 23) according to Claim 17, **characterized in that** the two motors (16) of the stop (13; 14) and the folding blade (03) have no positively locking connexion.

19. A longitudinal folder (01; 23) according to any one of Claims 9, 12, 13, and 17, **characterized in that** the two motors (16) are synchronized electrically.

## Revendications

1. Appareil de pliage longitudinal (01 ; 23), avec un chemin de freinage (24), dans lequel des produits imprimés (02 ; 22), devant être pliés, entrant à une vitesse d'entrée (v₀), sont ralentis, et avec une lame de pliage (03) pour enfoncer les produits imprimés (02 ; 22) dans un intervalle de pliage (06), une butée (13 ; 14) étant déplacée le long du chemin de freinage (24) du produit imprimé (02 ; 22), **caractérisé en ce que**, pour l'entraînement de la butée (13 ; 14), est prévu au moins un moteur (16), **en ce que** le moteur (16) est réalisé sous la forme de moteur électrique à régulation de la position angulaire.

2. Appareil de pliage longitudinal (01 ; 23) selon la revendication 1, **caractérisé en ce que** la butée (13 ; 14) est déplacée à une vitesse (v) plus faible que la vitesse d'entrée (v₀).

3. Appareil de pliage longitudinal (01 ; 23) selon la revendication 1, **caractérisé en ce que** la butée (13 ; 14) est déplacée sur le chemin de freinage (24), avec un effet de ralentissement.

4. Appareil de pliage longitudinal (01 ; 23) selon la revendication 1, 2 ou 3, **caractérisé par** une unité de commande (19), commandant la vitesse (v) de la butée (13 ; 14) sur le chemin de freinage (24).

5. Appareil de pliage longitudinal (01 ; 23) selon la revendication 4, **caractérisé en ce que** l'unité de commande (19) présente une entrée pour un signal représentatif de la vitesse d'entrée (v₀) et est agencée pour commander la vitesse (v) de la butée (13 ; 14) à l'aide de cette vitesse d'entrée (v₀).

6. Appareil de pliage longitudinal (01 ; 23) selon la revendication 4 ou 5, **caractérisé en ce que** l'unité de commande (19) est raccordée à un capteur (18) installé en amont du chemin de freinage (24), afin de détecter un produit imprimé (02 ; 22) s'approchant du chemin de freinage (24), et est agencée pour positionner la butée (13 ; 14) à une vitesse (v), correspondant sensiblemen, à la vitesse d'entrée (v₀), simultanément à l'arrivée du produit imprimé (02 ; 22) au début du chemin de freinage (24).

7. Appareil de pliage longitudinal (01 ; 23) selon l'une des revendications précédentes, **caractérisé en ce que** la butée (13:14) déplaçable est disposée sur une bande sans fin (12) en défilement, présentant un tronçon parallèle au chemin de freinage (24).

8. Appareil de pliage longitudinal (01 ; 23) selon la revendication 7, **caractérisé en ce qu'**au moins une bande sans fin (12) est disposée de part et d'autre de l'intervalle de pliage (06).

9. Appareil de pliage longitudinal (01 ; 23) selon la revendication 1, **caractérisé en ce que** deux moteurs (16) sont prévus pour assurer l'entraînement de deux butées (13 ; 14).

10. Appareil de pliage longitudinal (01 ; 23) selon l'une des revendications précédentes, **caractérisé en ce que** la butée (13 ; 14) déplaçable est disposée sur un corps (15) rotatif, de manière que sa direction de déplacement sur un tronçon de chemin coupe le chemin de freinage (24).

11. Appareil de pliage longitudinal (01 ; 23) selon la revendication 10, **caractérisé en ce que**, de part et d'autre de l'intervalle de pliage (06), est disposé au moins un corps rotatif (15).

12. Appareil de pliage longitudinal (01 ; 23) selon la revendication 8 ou 11, **caractérisé en ce que**, pour l'entraînement des bandes sans fin (12) ou du corps rotatif (15), au moins un moteur (16) est prévu de part et d'autre de l'intervalle de pliage (06).

13. Appareil de pliage longitudinal (01 ; 23) selon la revendication 12, **caractérisé en ce qu'**un moteur (16) et prévu, respectivement, de part et d'autre de l'intervalle de pliage (06), pour assurer l'entraînement des bandes sans fin (12) ou des corps rotatifs (15).

14. Appareil de pliage longitudinal (01 ; 23) selon l'une des revendications précédentes, **caractérisé en ce qu'**une vitesse (v) de la butée (13 ; 14) au début du chemin de freinage (24) est inférieure à 95 % de la vitesse d'entrée (v₀) du produit imprimé (02 ; 22).

15. Appareil de pliage longitudinal (01 ; 23) selon l'une des revendications précédentes, **caractérisé en ce qu'**au moins une brosse de freinage (08) est prévue.

16. Appareil de pliage longitudinal (01 ; 23) selon l'une des revendications précédentes, **caractérisé en ce qu'**une deuxième butée (08), localement fixe, est montée sur l'intervalle de pliage (06).

17. Appareil de pliage longitudinal (01 ; 23) selon la revendication 1, **caractérisé en ce qu'**un moteur est disposé pour assurer l'entraînement de la lame de pliage (03).

18. Appareil de pliage longitudinal (01 ; 23) selon la revendication 17, **caractérisé en ce que** les deux moteurs (16), de la butée (13 ; 14) et de la lame de pliage (03), ne présentent aucune liaison opérant par ajustement de forme.

19. Appareil de pliage longitudinal (01 ; 23) selon l'une des revendications 9, 12, 13 et 17, **caractérisé en ce que** les deux moteurs (16) sont synchronisés électriquement.
